# FASCICULE DE BREVET EUROPEEN

(11) **EP 1 260 448 B1**
(45) Date de publication et mention de la délivrance du brevet: **27.04.2005**
(21) Numéro de dépôt: 02291133.3
(22) Date de dépôt: 06.05.2002
(51) Int. Cl.: B65D 5/06

(54) **Emballage de forme parallélépipédique comportant des rabats articules, et flan pour sa mise en oeuvre**
Quaderförmige Verpackung versehen mit angelenkten Klappen sowie Zuschnitt zu deren Herstellung
Parallelepipedic package comprising hinged flaps as well as blank for such a package

(30) Priorité: 23.05.2001 FR 0106818
(43) Date de publication de la demande: 27.11.2002
(73) Titulaire: LU France, 91130 Ris Orangis (FR)
(72) Inventeur: Kintzig, Olivier, 75013 Paris (FR)
(74) Mandataire: Jacquard, Philippe Jean-Luc

(56) Documents cités:
- EP-A- 1 055 606
- DE-U- 7 809 215
- GB-A- 1 033 661
- GB-A- 1 259 981
- US-A- 4 589 246
- US-B1- 6 216 943

## Description

La présente invention a pour objet un emballage de forme parallélépipédique comportant à au moins une extrémité deux rabats principaux articulés par des bords longitudinaux sur des bords longitudinaux de deux premiers côtés opposés dudit parallélépipède.

De manière générale, les emballages, par exemple en carton, destinés à des produits alimentaires, reçoivent des sachets contenant des produits alimentaires tels que des biscuits, "snacks" ou autres, et en général, le volume occupé par l'emballage est très nettement supérieur à celui qui serait strictement nécessaire. Ce n'est que dans le cas de produits de formes parfaitement définies, par exemple les biscuits rectangulaires, que l'on peut faire correspondre volume de l'emballage externe et volume du sachet.

Lorsque les produits n'ont pas une forme constante, et/ou lorsqu'ils sont présentés en vrac dans le sachet, la présence de rabats d'extrémités repliés à angle droit impose de laisser une hauteur de garde suffisante permettant d'éviter d'endommager les produits, en particulier lors de l'ensachage.

On connaît déjà des emballages présentant à une extrémité un volet replié pour former un arrondi. Le produit de la marque MINIDOU de la société HENKEL (voir ci-après la figure 1) présente ainsi un rabat pourvu d'une douzaine de rainants transversaux qui viennent s'appuyer sur deux contours arrondis des côtés de l'emballage. A cet effet, les côtés de l'emballage sont également rainés en Y inversé de manière à être légèrement rentrants pour assurer cette fonction d'appui.

Un emballage de ce type présente un certain nombre d'inconvénients :
- il est peu économe en carton, car la présence du rabat rainé oblige à imbriquer les flans de carton et générer une perte de matière latéralement et aux extrémités des feuilles de carton de grandes dimensions dans lesquels sont découpés les flans, selon les techniques classique de mise en oeuvre dans les techniques de l'emballages ;
- les côtés de l'emballage ne sont pas plans ;
- les côtés de l'emballage étant rentrants, le volume de l'emballage est légèrement réduit, ce qui augmente d'autant la surface de carton nécessaire pour obtenir un volume utile donné.

Le document de brevet GB-A-1 259 981 présente un emballage comprenant une face avant, une face arrière et deux faces latérales. La face avant et la face arrière sont chacune pourvues de rabats avant et arrière, et chaque face latérale est pourvue de deux rabats latéraux à bords rectilignes qui s'étendent respectivement à partir des rabats avant et arrière pour se rejoindre en un point central et qui se prolongent au-delà de ce point central par des rainures allant jusqu'aux faces avant et arrière. Après repliement des rabats avant et arrière l'un sur l'autre, on obtient un recouvrement plan par superposition de ces rabats qui conduit à conférer à l'emballage des extrémités linéaires en « queue de poisson ».

Le document de brevet EP-A-1 055 606 présente également un emballage comprenant deux faces avant et arrière et deux faces latérales de structure indéformable, du fait que les deux extrémités de cet emballage sont linéaires, étant obtenues par une superposition plane de rabats analogue à celle exposée pour le document GB-A-1 259 981.

La présente invention propose d'éviter au moins partiellement ces inconvénients, et à cet effet, elle propose comme idée de base de réaliser une articulation permettant de replier des rabats principaux de manière à leur conférer une forme incurvée.

Du fait que deux rabats principaux de longueurs égales ou voisines peuvent être mis en oeuvre, il est facile de réaliser un flan de contour extérieur très proche d'un rectangle, d'où une économie remarquable de matière, car il n'y a pas besoin d'imbriquer les flans individuels et il est facile de les inscrire dans une feuille de carton de grandes dimensions dans lesquels ils sont découpés.

L'invention concerne ainsi un emballage de forme parallélépipédique comportant à au moins une extrémité, deux rabats principaux situés dans le prolongement de deux premières faces latérales opposées dudit parallélépipède, caractérisé en ce qu'il présente deux rabats auxiliaires articulés sur deux deuxièmes faces latérales opposées dudit parallélépipède, lesdits rabats auxiliaires présentant un contour ayant d'une part, une région centrale qui constitue un bord libre du rabat auxiliaire et d'autre part, deux parties latérales au moins en partie arrondies articulées à un volet lui-même articulé sur un bord latéral d'un rabat principal, les rabats principaux étant repliés l'un sur l'autre de sorte que d'une part, les volets sont rabattus le long des rabats principaux et que d'autre part les rabats principaux s'incurvent selon lesdites parties latérales des rabats auxiliaires.

L'invention permet éventuellement un tassement des produits dans l'emballage, dans les détériorer.

Les extrémités des rabats principaux viennent avantageusement en recouvrement sur au moins une partie de la région centrale du contour arrondi.

Selon une première variante, au moins un volet est constitué par un triangle curviligne qui occupe la totalité de l'espace entre une dite partie latérale et un bord latéral du rabat principal.

Selon une autre variante, le volet présente une ou plusieurs pattes qui relient une dite partie latérale du contour arrondi et un bord latéral du rabat principal.

Selon un mode de réalisation préféré, les parties latérales des rabats auxiliaires présentent une région incurvée découpée qui se prolonge à au moins une extrémité par une région droite rainée ou découpée en pointillés.

L'emballage est avantageusement réalisé à partir d'un flan unique.

L'invention concerne également un emballage du type précité qui présente un sachet contenant des produits en vrac dont le volume d'occupation est au moins en partie optimisé par un force exercée par ledit repliement des rabats principaux.

L'invention concerne enfin un flan pour réaliser un emballage de forme parallélépipédique comportant à au moins une extrémité, deux rabats principaux situés dans le prolongement de deux premières faces latérales opposées dudit parallélépipède, caractérisé en ce qu'il présente à au moins une extrémité deux rabats auxiliaires articulés sur deux deuxièmes faces latérales opposées dudit parallélépipède, lesdits rabats auxiliaires présentant un contour ayant d'une part une région centrale qui constitue un bord libre du rabat auxiliaire, et d'autre part deux parties latérales au moins en partie arrondies, articulées à un volet lui-même articulé sur un bord latéral d'un rabat principal.

D'autres caractéristiques et avantages de l'invention apparaîtront à la lecture de la description ci-après, donnés à titre d'exemple non limitative, en liaison avec les dessins dans lesquels :
- la figure 1 représente un emballage correspondant à l'art antérieur mentionné ci-dessus,
- la figure 2a représente un premier mode de réalisation d'un flan en carton destiné à la mise en oeuvre de l'invention, la figure 2b étant un détail d'une variante de la figure 2a ;
- les figures 3a à 3d illustrent la réalisation d'un emballage selon l'invention à partir du flan de la figure 2 collé à plat, la figure 3e représentant l'emballage de profil pour illustré la consommation de carton par rapport à un emballage rectangulaire de mêmes dimensions ; et
- la figure 4 représente un deuxième mode de réalisation préféré, d'un flan en carton destiné à la mise en oeuvre de l'invention.

L'emballage de la figure 1 présente deux faces principales 1₁ et deux faces latérales 1₄. Un rabat 1₂ dont la face interne est pourvue de rainants 1₈ est replié autour d'une extrémité de l'emballage et est scellé à une extrémité 1₃. Il s'appuie sur les extrémités arrondies 1₇ des faces latérales 1₄. Pour permettre cet appui, les faces latérales 1₄ sont rainées longitudinalement en 1₅ et en 1₆ pour former un Y inversé, ce qui fait qu'elles ne sont pas planes, mais rentrantes.

Le flan, par exemple en carton, représenté à la figure 2a comporte 4 faces latérales référencées 1, 2, 3 et 4, destinées par repliement à constituer le corps de l'emballage . La face 2 est articulée à la face 1 le long d'une ligne de pliage 12, 12' et à la face 4 le long d'une ligne de pliage 42, 42'. La face 3 est articulée à la face 1 par une ligne de pliage 14, 14'. Deux des faces opposées 1 et 4 se prolongent par des rabats principaux référencés 15, 16, 45 et 46 qui peuvent optionnellement être articulés, aux faces principales correspondantes 1 et 4 par des lignes de pliage ou de prédécoupe référencées 17, 18, 47 et 48.

Les deux autres faces latérales opposées 2 et 3 comportent à chacune de leurs extrémités des rabats auxiliaires 6 articulés aux faces latérales 2 et 3 par des lignes de pliages ou de prédécoupe 21, 22, et 31, 32.

En dehors de cette ligne de pliage ou de prédécoupe, les rabats auxiliaires 6 présentent un contour arrondi, par exemple circulaire, elliptique ou parabolique, etc... qui présente deux régions latérales 67 qui sont articulées au moins en partie par une ligne de pliage de rainage ou de découpe en pointillés à un volet 7 qui est lui-même articulé à un des rabats principaux 15, 16, 45 et 46 par une ligne de pliage ou de prédécoupe 12', 14', 42' située dans le prolongement des lignes 12, 14 et 42. Un rainage peut être réalisé par un trait continu ou non sur une partie de l'épaisseur du carton. La région centrale 61 peut également être de forme arrondie. Elle peut également présenter une autre forme (voir par exemple la figure 2b repère 61'). En ce qui concerne la face latérale d'extrémité 3, on remarquera la patte de collage 5 qui s'étend sur toute la largeur du flan et qui est reliée à la face principale 3 par une ligne de pliage ou de prédécoupe 52 qui se prolonge en 52' pour permettre l'articulation du volet 7 correspondant.

On notera en variante que cette patte de collage 5 pourrait être aussi bien portée par le bord 42 de la face latérale 4 et des rabats principaux 45 et 46.

Dans le cas où les rabats 15, 16, 45, 46 ne présentent pas de ligne de pliage 17, 18, 47, 48, on considère par définition que la délimitation entre les faces latérales et lesdits rabats est constitué par le prolongement des lignes de pliage ou de prédécoupe 21, 22, 31, 32.

Pour la réalisation de l'emballage, le flan est présenté à plat (figure 3a), la patte de collage 5 étant solidaire de la face latérale 4 et des rabats principaux 45 et 46.

L'étape suivante consiste, à l'aide d'une étuyeuse classique, de mettre en forme l'emballage qui se trouve ainsi dans la position déployée ouverte représentée à la figure 3b, ce qui permet d'introduire dans le sens de la flèche F un sachet 50 contenant des produits 51.

Ensuite, et comme illustré à la figure 3c, lorsque les rabats principaux 15 et 45 sont repliés en direction l'un de l'autre pour refermer le paquet, ils entraînent, par l'intermédiaire des volets 7 (ou bien de la ou des pattes 7'), les rabats auxiliaires 6 qui se trouvent alors repliés légèrement vers l'intérieur de l'emballage, ainsi que l'illustre les flèches F', jusqu'à ce que les volets 7 ou bien les pattes 7' viennent se plaquer contre les rabats principaux 15 et 45, ce qui fait que les rabats principaux 15 et 45 s'incurvent sous l'action des volets 7 (ou des pattes 7') pour épouser le contour des lignes de pliage de rainage ou de découpe en pointillés 67. Ensuite, en terminant le rabattement des rabats principaux 15 et 45, ceux-ci, viennent préférentiellement longer le bord libre 61 des rabats auxiliaires 6, ce qui permet de donner un aspect fermé à l'emballage. On choisit préférentiellement la courbure de la région 67 en fonction de la cote lo (voir figure 2a et 2b) pour éviter une contrainte du carton. Ceci permet de faciliter le passage en machine qui peut s'effectuer sur une étuyeuse classique. Des ouvertures 8 éventuellement ménagées à la naissance du volet 7 permettent de faciliter le repliement en évitant la formation à cet endroit d'un bourrelet de carton.

Le paquet est fermé comme le montre la figure 3d et un scellement peut être réalisé par exemple sur la ligne 60.

La force appliquée aux rabats principaux peut être choisie de manière à produire un tassement des produits 51 dans le sachet 50 sans que ceux-ci soient détériorés.

Après fermeture, les rabats principaux 15 et 45 peuvent venir bord à bord ou bien ils peuvent présenter un certain recouvrement. Il est avantageux pour l'économie de matériau que les rabats 15 et 45 aient la même longueur. La figure 3e illustre l'économie de carton réalisée pour un emballage de carton de longueur L et de largeur I entre un emballage rectangulaire classique de contour I et un emballage de contour II, selon l'invention. Pour le conditionnement de sachets ces deux emballages présentent le même volume utile. La largeur développée du flan de carton correspond au demi-périmètre du rectangle I pour un emballage rectangulaire, et, pour l'invention, au demi-périmètre du contour incurvé II, inférieur au demi-périmètre du rectangle I.

Il y a également économie de carton par rapport à la solution illustrée à la figure 1.

L'invention peut être mise en oeuvre aux deux extrémités de l'emballage, ce qui présente également l'avantage de lui conférer une forme originale, ou bien seulement à une extrémité de l'emballage, l'autre extrémité restant classique avec par exemple un repliement à 90° de rabats prévus à cet effet.

Le mode de réalisation de la figure 4 se distingue par le fait que les régions latérales 160 des rabats auxiliaires 106 présentent une région incurvée 167 qui est découpée en continu sur toute l'épaisseur du carton (ou prédécoupée par exemple par rainage profond ou par des découpes en pointillés) et au moins une région droite 168 et/ou 165 qui est pliée, ou rainée par un trait continu ou non sur une partie de l'épaisseur ou pourvu de découpes en pointillés.

L'emballage comporte des faces principales 100 et 104, des faces latérales 102 et 103, et des paires de rabats principaux 115, 145 d'une part et 116, 146 d'autre part (dans le cas d'un arrondi à chaque extrémité de l'emballage).

Les volets 107 sont articulés aux rabats principaux 115, 116, 145 et 146 par une ligne de pliage de rainage ou de découpe en pointillés. Des lignes de rainage (ou de découpe en pointillés) optionnelles 171 et/ou 172 peuvent être prévues pour faciliter la mise en forme des rabats principaux.

La mise en volume de l'emballage s'effectue comme aux figures 3a à 3d. Lors du repliement des rabats principaux 115, 145 et éventuellement 116, 146, les régions incurvées découpées ou prédécoupées 167 s'ouvrent légèrement ce qui permet aux rabats principaux d'en épouser la forme sans contraindre le carton.

## Revendications

1. Emballage de forme parallélépipédique comportant à au moins une extrémité, deux rabats principaux (15, 16, 45, 46) situés dans le prolongement de deux premières faces latérales opposées (1, 4) dudit parallélépipède, **caractérisé en ce qu'**il présente à au moins une extrémité deux rabats auxiliaires (6) articulés sur deux deuxièmes faces latérales opposées (2,3) dudit parallélépipède, lesdits rabats auxiliaires (6) présentant un contour ayant d'une part une région centrale (61) qui constitue un bord libre du rabat auxiliaire, et d'autre part deux parties latérales au moins en partie arrondies (67), articulées à un volet (7, 7') lui-même articulé sur un bord latéral (12', 42') d'un rabat principal (15, 16, 45, 46), les rabats principaux (15, 16, 45, 46) étant repliés l'un sur l'autre de sorte que d'une part, les volets (7, 7') sont rabattus le long des rabats principaux (15, 16, 45, 46) et que d'autre part les rabats principaux (15, 16, 45, 46) s'incurvent selon lesdites parties (67) du contour (61, 67) des rabats auxiliaires (6), et **en ce que** les extrémités des rabats principaux viennent en recouvrement sur au moins une partie de la région centrale (61) du contour des rabats auxiliaires (6).

2. Emballage selon la revendication 1, **caractérisé en ce que** les régions centrales (61) sont arrondies

3. Emballage selon une des revendications 1 ou 2 **caractérisé en ce qu'**au moins un volet est constitué par un triangle curviligne (7') qui occupe l'espace entre une dite partie latérale (67) et un bord latéral (12', 42') du rabat principal (15, 16, 45, 46).

4. Emballage selon une des revendications 1 à 3, **caractérisé en ce qu'**au moins un volet présente une ou plusieurs pattes (7') qui relie(nt) une dite partie latérale (67) du contour arrondi et un bord latéral (12', 42') du rabat principal (15, 16, 45, 46).

5. Emballage selon une des revendications 1 à 3, **caractérisé en ce que** les parties latérales (160) desdits rabats auxiliaires présentent une région incurvée découpée ou prédécoupée (167) qui se prolonge à au moins une extrémité par une région pliée, rainée ou découpée en pointillés (165, 168).

6. Emballage selon une des revendications précédentes **caractérisé en ce qu'**il est réalisé à partir d'un flan unique.

7. Emballage selon une des revendications précédentes, **caractérisé en ce qu'**il présente un sachet (50) contenant des produits en vrac (51) dont le volume d'occupation est au moins en partie optimisé par un force exercée par ledit repliement des rabats principaux.

8. Emballage selon une des revendications précédentes, **caractérisé en ce qu'**il comporte deux dits rabats principaux (15, 45 ; 115, 145) disposés seulement à une extrémité de l'emballage.

9. Flan pour réaliser un emballage de forme parallélépipédique comportant à au moins une extrémité, deux rabats principaux (15, 16, 45, 46) situés dans le prolongement de deux premières faces latérales opposées (1, 4) dudit parallélépipède, **caractérisé en ce qu'**il présente à au moins une extrémité deux rabats auxiliaires (6) articulés sur deux deuxièmes faces latérales opposées (2, 3) dudit parallélépipédique, lesdits rabats auxiliaires (6) présentant un contour ayant d'une part une région centrale (61) qui constitue un bord libre du rabat auxiliaire, et d'autre part deux parties latérales au moins en partie arrondies (67), articulées à un volet (7, 7') lui-même articulé sur un bord latéral (12', 42') d'un rabat principal (15, 16, 45, 46).

10. Flan selon la revendication 9, **caractérisé en ce qu'**au moins un volet est constitué par un triangle curviligne (7') qui occupe l'espace entre une dite partie latérale (67) et un bord latéral (12', 42') du rabat principal (15, 16, 45, 46).

11. Flan selon une des revendications 9 ou 10, **caractérisé en ce qu'**au moins un volet présente une ou plusieurs pattes (7') qui relie(nt) une dite partie latérale (67) du contour arrondi et un bord latéral (12', 42') du rabat principal (15, 16, 45, 46).

12. Flan selon une des revendications 9 ou 10, **caractérisé en ce que** les parties latérales (160) desdits rabats auxiliaires présentent une région incurvée découpée ou prédécoupée (167) qui se prolonge à au moins une extrémité pour une région pliée, rainée, ou découpée en pointillés (165, 168).

13. Flan selon une des revendications 9 à 12, **caractérisé en ce que** les régions centrales (61) sont arrondies.

## Patentansprüche

1. Verpackung von parallelepipedischer Form, die an wenigstens einem Ende zwei Hauptklappen (15, 16, 45, 46) umfasst, die in der Verlängerung von zwei ersten gegenüberliegenden Seitenwänden (1, 4) des Parallelepipeds angeordnet sind, **dadurch gekennzeichnet, dass** sie an wenigstens einem Ende zwei Hilfsklappen (6) aufweist, die mit zwei zweiten gegenüberliegenden Seitenwänden (2, 3) des Parallelepipeds gelenkig verbunden sind, wobei die Hilfsklappen (6) jeweils eine Kontur aufweisen, die einerseits einen mittleren Bereich (61) aufweist, der einen freien Rand der Hilfsklappe bildet, und andererseits zwei seitliche, wenigstens teilweise abgerundete Abschnitte (67) aufweist, die mit einer Lasche (7, 7') gelenkig verbunden sind, welche selbst mit einem seitlichen Rand (12', 42') einer Hauptklappe (15, 16, 45, 46) gelenkig verbunden ist, wobei die Hauptklappen (15, 16, 45, 46) so übereinander gefaltet sind, dass einerseits die Laschen (7, 7') entlang den Hauptklappen (15, 16, 45, 46) umgeklappt sind, und dass sich andererseits die Hauptklappen (15, 16, 45, 46) entsprechend den Abschnitten (67) der Kontur (61, 67) der Hilfsklappen (6) krümmen, und dass sich die Enden der Hauptklappen wenigstens auf wenigstens einem Abschnitt des mittleren Bereichs (61) der Kontur der Hilfsklappen (6) überdecken.

2. Verpackung nach Anspruch 1, **dadurch gekennzeichnet, dass** die mittleren Bereiche (61) rund sind.

3. Verpackung nach einem der Ansprüche 1 und 2, **dadurch gekennzeichnet, dass** wenigstens eine Lasche aus einem krummlinigen Dreieck (7') gebildet ist, das den Raum zwischen einem seitlichen Abschnitt (67) und einem seitlichen Rand (12', 42') der Hauptklappe (15, 16, 45,46) einnimmt.

4. Verpackung nach einem der Ansprüche 1 bis 3, **dadurch gekennzeichnet, dass** wenigstens eine Lasche einen Laschenabschnitt (7') oder mehrere Laschenabschnitte (7') aufweist, die den seitlichen Bereich (67) der runden Kontur mit einem lateralen Rand (12', 42') der Hauptklappe (15, 16, 45, 46) verbindet bzw. verbinden.

5. Verpackung nach einem der Ansprüche 1 bis 3, **dadurch gekennzeichnet, dass** die seitlichen Abschnitte (160) der Hilfsklappen einen gekrümmten, geschnittenen oder vorgeschnittenen, Bereich (167) aufweisen, der sich an wenigstens einem Ende in einem gerillten oder gestrichelt geschnittenen Faltbereich (165, 168) fortsetzt.

6. Verpackung nach einem der vorherigen Ansprüche, **dadurch gekennzeichnet, dass** sie aus einer einzigen Platte hergestellt ist.

7. Verpackung nach einem der vorherigen Ansprüche, **dadurch gekennzeichnet, dass** sie einen Beutel (50) aufweist, der Massenprodukte (51) enthält, dessen eingenommenes Volumen wenigstens teilweise durch eine Kraft optimiert ist, die durch das Zurückbiegen der Hauptklappen ausgeübt wird.

8. Verpackung nach einem der vorherigen Ansprüche, **dadurch gekennzeichnet, dass** sie zwei Hauptklappen (15, 45; 115, 145) umfasst, die nur an einem Ende der Verpackung angeordnet ist.

9. Platte zur Herstellung einer Verpackung von parallelepipetischer Gestalt, die an wenigstens einem Ende zwei Hauptklappen (15, 16, 45, 46) umfasst, die in der Verlängerung von zwei ersten gegenüberliegenden Seitenwänden (1, 4) des Parallelepipeds angeordnet sind, **dadurch gekennzeichnet, dass** sie an wenigstens einem Ende zwei Hilfsklappen (6) aufweist, die mit zwei zweiten gegenüberliegenden Seitenwänden (2, 3) des Parallelepipeds gelenkig verbunden sind, wobei die Hilfsklappen (6) jeweils eine Kontur aufweisen, die einerseits einen mittleren Bereich (61) aufweist, der einen freien Rand der Hilfsklappe bildet, und andererseits zwei seitliche, wenigstens teilweise abgerundete Abschnitte (67) aufweist, die mit einer Lasche (7, 7') gelenkig verbunden sind, welche selbst mit einem seitlichen Rand (12', 42') einer Hauptklappe (15, 16, 45, 46) gelenkig verbunden ist.

10. Platte nach Anspruch 9, **dadurch gekennzeichnet, dass** wenigstens eine Lasche durch ein krummliniges Dreieck (7') gebildet ist, das den Raum zwischen dem seitlichen Abschnitt (67) und einem seitlichen Rand (12', 42') der Hauptklappe (15, 16, 45,46) einnimmt.

11. Platte nach einem der Ansprüche 9 oder 10, **dadurch gekennzeichnet, dass** wenigstens eine Lasche einen Laschenabschnitt (7') oder mehrere Laschenabschnitte (7') umfasst, die den seitlichen Abschnitt (67) der runden Kontur mit einem seitlichen Rand (12', 42') der Hauptklappe (15, 16, 45, 46) verbindet bzw. verbinden.

12. Platte nach einem der Ansprüche 9 oder 10, **dadurch gekennzeichnet, dass** die seitlichen Abschnitte (160) der Hilfsklappen einen gekrümmten, geschnittenen oder vorgeschnittenen Bereich (167) aufweisen, der sich an wenigstens einem Ende in einem gerillten oder gestrichelten geschnitten Faltbereich (165, 168) fortsetzt.

13. Platte nach einem der Ansprüche 9 bis 12, **dadurch gekennzeichnet, dass** die mittleren Bereiche (61) rund sind.

## Claims

1. Parallelepipedal packaging comprising, at least at one end, two main flaps (15, 16, 45, 46) which are located in the extension of two first opposing lateral faces (1, 4) of the parallelepiped, **characterised in that** it has, at least at one end, two additional flaps (6) which are articulated at two second opposing lateral faces (2, 3) of the parallelepiped, the additional flaps (6) having a contour which has, on the one hand, a central region (61) which constitutes a free edge of the additional flap and, on the other hand, two lateral portions (67) which are at least partially rounded and which are articulated to a flap (7, 7') which is itself articulated at a lateral edge (12', 42') of a main flap (15, 16, 45, 46), the main flaps (15, 16, 45, 46) being folded over each other in such a manner that, on the one hand, the flaps (7, 7') are folded over along the main flaps (15, 16, 45, 46) and, on the other hand, the main flaps (15, 16, 45, 46) curve inwards along the portions (67) of the contour (61, 67) of the additional flaps (6), and **in that** the ends of the main flaps overlap over at least a portion of the central region (61) of the contour of the additional flaps (6).

2. Packaging according to claim 1, **characterised in that** the central regions (61) are rounded.

3. Packaging according to either claim 1 or claim 2, **characterised in that** at least one flap is constituted by a curved triangle (7') which occupies the space between a lateral portion (67) and a lateral edge (12', 42') of the main flap (15, 16, 45, 46).

4. Packaging according to any one of claims 1 to 3, **characterised in that** at least one flap has one or more tabs (7') which connect(s) a lateral portion (67) of the rounded contour and a lateral edge (12', 42') of the main flap (15, 16, 45, 46).

5. Packaging according to any one of claims 1 to 3, **characterised in that** the lateral portions (160) of the additional flaps have an inwardly curved cut or pre-cut region (167) which is extended, at least at one end, by a folded, grooved or perforated region (165, 168).

6. Packaging according to any one of the preceding claims, **characterised in that** it is produced from a single blank.

7. Packaging according to any one of the preceding claims, **characterised in that** it has a sachet (50) which contains loose products (51) and the space required by which is at least partially optimised by means of a force which is applied by the folding of the main flaps.

8. Packaging according to any one of the preceding claims, **characterised in that** it comprises two main flaps (15, 45; 115, 145) which are arranged at only one end of the packaging.

9. Blank for producing a parallelepipedal packaging which comprises, at least at one end, two main flaps (15, 16, 45, 46) which are located in the extension of two first opposing lateral faces (1, 4) of the parallelepiped, **characterised in that** it has, at least at one end, two additional flaps (6) which are articulated at two second opposing lateral faces (2, 3) of the parallelepiped, the additional flaps (6) having a contour which has, on the one hand, a central region (61) which constitutes a free edge of the additional flap and, on the other hand, two lateral portions (67) which are at least partially rounded and which are articulated to a flap (7, 7') which is itself articulated at a lateral edge (12', 42') of a main flap (15, 16, 45, 46).

10. Blank according to claim 9, **characterised in that** at least one flap is constituted by a curved triangle (7') which occupies the space between a lateral portion (67) and a lateral edge (12', 42') of the main flap (15, 16, 45, 46).

11. Blank according to either claim 9 or claim 10, **characterised in that** at least one flap has one or more tabs (7') which connect(s) a lateral portion (67) of the rounded contour and a lateral edge (12', 42') of the main flap (15, 16, 45, 46).

12. Blank according to either claim 9 or claim 10, **characterised in that** the lateral portions (160) of the additional flaps have an inwardly curved cut or pre-cut region (167) which is extended, at least at one end, by a folded, grooved or perforated region (165, 168).

13. Blank according to any one of claims 9 to 12, **characterised in that** the central regions (61) are rounded.
